# EUROPÄISCHE PATENTSCHRIFT

(11) **EP 3 524 823 B1**
(45) Veröffentlichungstag und Bekanntmachung des Hinweises auf die Patenterteilung: **01.07.2020**
(21) Anmeldenummer: 19152593.0
(22) Anmeldetag: 18.01.2019
(51) Int. Cl.: F04D 25/08, F24F 11/33

(54) **RADIALVENTILATOR MIT MOTORKÜHLUNG**
RADIAL FAN WITH MOTOR COOLING
VENTILATEUR RADIAL AVEC REFROIDISSEMENT DU MOTEUR

(30) Priorität: 07.02.2018 DE 102018102733
(43) Veröffentlichungstag der Anmeldung: 14.08.2019
(73) Patentinhaber: DLK Ventilatoren GmbH, 74214 Schöntal (DE)
(72) Erfinder: WOLFRAM, Dr.-Ing. Daniel, 57076 Siegen (DE); SCHMELZ, Fabian, 74259 Widdern-Unterkessach (DE); KRAFFT, Joachim, 74629 Pfedelbach (DE)
(74) Vertreter: Fischer & Konnerth

(56) Entgegenhaltungen:
- DE-U1- 8 517 964
- US-A- 3 117 770

## Beschreibung

Die vorliegende Erfindung betrifft einen Radialventilator gemäß dem Oberbegriff des Anspruchs 1.

Gängige Radialventilatoren, insbesondere Rauchgasventilatoren - zumeist Dachventilatoren - werden in der Regel mittels ihrem Antriebsmotor zugeleiteter Kühlluft gekühlt, wobei die Motoren der Ventilatoren mittels deren Motorgehäuse umgebende Isolierungsschichten gegenüber dem geförderten Gas aufwändig thermisch isoliert werden. Dadurch werden die Motoren vor Überhitzung geschützt. Es ist auch dafür zu sorgen, dass ein Eindringen von Rauchgas in das Motorgehäuse sowie den Motorinnenraum verhindert wird. Blechbauteile können sich aufgrund hoher thermischer Belastung verziehen. Ein Dachventilator, als Brandgasventilator der Temperaturklasse F600 benötigt stets eine Isolierung um bzw. für den Motor. Eine solche Isolierung, sie kann eine mineralische oder keramische Basis haben, ist teuer.

Das Dokument DE 85 17 964 U1 offenbart einen thermisch geschützten Rauchgasventilator.

Der Erfindung liegt die Aufgabe zugrunde, einen Radialventilator vorzuschlagen, bei welchem die aus dem Stand der Technik bekannten Nachteile vermieden oder doch zumindest stark vermindert sind.

Die Aufgabe wird gelöst mit einem Radialventilator gemäß Anspruch 1, nämlich einem Radialventilator, insbesondere Dachventilator, welcher folgende Merkmale aufweist:
a) ein Motorgehäuse,
b) einen auf einer am Boden des Motorgehäuses angeordneten Motorplatte montierten Motor,
c) ein mit dem Motor drehfest verbundenes außerhalb des Motorgehäuses angeordneten Laufrad,
d) einen in das Motorgehäuse mündenden Kühlluftkanal, wobei
e) das Motorgehäuse und der Kühlluftkanal derart doppelwandig ausgebildet sind, dass ein diese ummantelnder Konvektionskanal gebildet wird, und dass
f) das Laufrad eine Bodenscheibe mit einer zum Motorgehäuse zeigenden Rückenbeschaufelung aufweist, wodurch eine Einrichtung zur radialen Ableitung von Kühlluft und Konvektionsluft gebildet wird.

Mit der erfindungsgemäßen Ausbildung des Radialventilators ist es möglich, anstatt eine herkömmliche Isolierung zu verwenden, neben der bestehenden Luftkonvektion zusätzlich die Luft in Konvektion im Doppelwandprinzip einzusetzen, um den Motor vor Überhitzung zu schützen. Im Bereich Dachventilator F400/600 ist diese Anwendung völlig neu. Es geht erfindungsgemäß im Kern um eine Temperaturregelung bei Dachventilatoren per Luftkonvektion. Die Vorteile der Luftkonvektion sind bekannt. Luft ist ein sehr guter Wärmeisolator (Dies wird sich z.B. auch im Wohnungsbau zunutze gemacht). Mit dem erfindungsgemäßen Radialventilator lassen sich durch Verwendung des Doppelwandsystems eine Reihe von Vorteilen erreichen. So werden aufgrund von Überhitzung entstehende Blechdeformierungen der Innenwand des Motorgehäuses durch kühlende Konvektionsluft minimiert. Erfindungsgemäß doppelwandig ausgebildete Motorgehäuse und Kühlluftkanal bilden im Betrieb des Radialventilators eine Konvektionskammer, in welcher im Betrieb Unterdruck herrscht. Dadurch ergibt sich der weitere Vorteil, dass Falschluft (z. B. Rauchgase) in der Konvektionskammer aufgrund des Unterdrucks verhindert wird. Es wird ein Eindringen von Rauchgasen in den Motorinnenraum durch den Unterdruck in der Konvektionskammer vermieden. Eine zusätzliche Isolierung kann vorteilhafterweise entfallen.

In einer vorteilhaften Ausbildung der Erfindung ist der Radialventilator derart ausgebildet, dass die Rückenbeschaufelung mittels teilweise durch die Bodenscheibe gesteckter Radialschaufeln, insbesondere Kreisbogenschaufeln gebildet wird. Dies stellt eine vorteilhafte Vereinfachung der Konstruktion sowie der Herstellung dar. Es ist dadurch eine optimale Nutzung der Rückenbeschaufelung am Laufrad möglich.

In einer weiteren vorteilhaften Ausbildung der Erfindung ist der Radialventilator derart ausgebildet, dass um das Motorgehäuse herum Leitbleche zur Steuerung einer gezielten Luftführung angeordnet sind. Hierdurch lassen sich vorteilhafterweise interne Druckverluste vermindern und damit auch der Wirkungsgrad einer Radialventilator-Anordnung erhöhen. Dazu gehören eine mögliche Reduzierung von Strömungsverlusten, zum Teil auch Strömungsturbulenzen und eine dadurch mögliche Reduzierung der erforderlichen Motorleistung für den Radialventilator, was wirtschaftliche Vorteile zur Folge hat.

In noch einer weiteren vorteilhaften Ausbildung der Erfindung ist der Radialventilator derart ausgebildet, dass die Leitbleche mit Hilfe von Versteifungsblechen gegenüber dem Motorgehäuse fixiert sind. Dies ermöglicht vorteilhafterweise eine Erhöhung der Stabilität des Radialventilators sowie seiner Leitbleche. Es lässt sich eine Versteifung des Radialventilators erreichen.

In wieder einer weiteren vorteilhaften Ausbildung der Erfindung ist der Radialventilator derart ausgebildet, dass das Motorgehäuse, der Kühlluftkanal und der Konvektionskanal als vernietete Blechkonstruktion ausgebildet sind. Es ergibt sich hiermit vorteilhafterweise die Möglichkeit einer einfachen und kostengünstigen Herstellung.

In noch einer weiteren vorteilhaften Ausbildung der Erfindung ist der Radialventilator derart ausgebildet, dass die Radialschaufeln mit der Bodenscheibe des Laufrads verschweißt sind. Damit lässt sich, beispielsweise über Schweißroboter ausgeführt, eine sichere Wiederholgenauigkeit bei sehr stabiler Bauweise erreichen.

Zum besseren Verständnis der Erfindung wird diese anhand eines Ausführungsbeispiels unter Zuhilfenahme einer Zeichnung im Folgenden kurz erläutert.
- Fig. 1: zeigt in einer schematischen Perspektivansicht im Schnittbild ein Beispiel eines erfindungsgemäßen Radialventilators mit Angabe der Strömungssituation von Kühlluft und Konvektionsluft.
- Fig. 2: zeigt in einer schematischen Perspektivansicht die Situation gemäß Fig. 1, jedoch bei nicht aufgeschnittenem Motorgehäuse.
- Fig. 3: zeigt in einer schematischen Darstellung eine Frontansicht eines Ausschnitts der Fig. 2, wobei die Lage der Rückenbeschaufelung im Bereich der Bodenscheibe des Laufrads dargestellt ist.

Fig. 1 zeigt ein Ausführungsbeispiel eines Ventilatorgehäuses 5 für einen Radialventilator 1, in welchem ein aufgeschnitten dargestelltes Motorgehäuse 2 zu erkennen ist, welches wiederum einen aufgeschnitten dargestellten Motor 4 umgibt. Der Motor 4 ist auf einer Motorplatte 3 befestigt und durchdringt letztere mit seiner Antriebswelle 9 etwa mittig. Die Antriebswelle 9 ist über eine Nabe mit der Bodenscheibe 12 eines Laufrads 8 verbunden. Die Bodenscheibe 12 trägt mehrere Radialschaufeln 16, welche jeweils mit einem (in Fig. 1 bis 3 oben befindlichen) Ansatz die Bodenscheibe 12 durchdringen und darüber als Rückenbeschaufelung 14 (siehe auch Fig. 3) zu erkennen sind. Über Seitenwände 11 wird die Motorplatte 3 mit einer Grundplatte 7 des Ventilatorgehäuses 5 verbunden, auf welcher auch der in das Laufrad 8 mündende Ventilatoreinlass 13 für das geförderte Medium, z. B. Rauchgas angeordnet ist.

In Fig. 2 ist nun anhand einiger Pfeile 22, 24, 26 und 28 die örtliche Strömungsrichtung des Fördermediums des erfindungsgemäßen Radialventilators, z. B. Rauchgas dargestellt. Im Folgenden wird dieses zur Vereinfachung schlicht mit "Luft" bezeichnet. Gemäß den Pfeilen 28 gelangt von dem erfindungsgemäßen Radialventilator 1 angesaugte Luft über den Ventilatoreinlass 13 in das Laufrad 8 und wird dort infolge der durch die Radialschaufeln 16 des sich drehenden Laufrads 8 erzeugten Kraft gemäß den Pfeilen 26 radial nach außen in das Innere des Ventilatorgehäuses 5 gesaugt. Gemäß den Pfeilen 24 fließt die Luft nach oben abgelenkt weiter, folgt der Richtung der Pfeile 22 und verlässt schließlich das Ventilatorgehäuse 5 über einen als Gitteröffnung 15 gestalteten Ausgang nach oben.

Der Motor 4 wird mittels über einen im Kühlluftkanal 6 herangeführte Kühlluft gekühlt. Die Kühlluft strömt entlang den Richtungspfeilen 32 in das Motorengehäuse 2 und umstreicht kühlend den Motor 4. Am unteren Ende des Motorgehäuses 2 strömt die Luft durch eine um die Antriebswelle 9 liegende ringförmige Öffnung durch die Motorplatte 3 aus dem Motorengehäuse 2 in den Zwischenraum zwischen Motorplatte 3 und Bodenscheibe 12 des Laufrads 8. Dort mischt sich die nun etwas angewärmte Kühlluft mit der Konvektionsluft. Letztere strömt zur Kühlung des Motorgehäuses 2 und der Kühlluft durch den Konvektionskanal 10, welcher jeweils den Kühlluftkanal 6 und das Motorgehäuse 2 umgibt, in Richtung der Pfeile 30. Sie fließt weiter gemäß dem Pfeil 34 radial nach außen, wo sie sich mit der Förderluft mischt und über die Gitteröffnung 15 nach oben entweicht. Die Förderung der Mischluft aus Konvektionsluft und Kühlluft in Richtung der Pfeile 34 wird durch die Rückenbeschaufelung 14 unterstützt.

Zur Verdeutlichung der Lage der Rückenbeschaufelung 14 wird in Fig. 3 in einer schematischen Darstellung eine Frontansicht eines Ausschnitts der Fig. 2 gezeigt, wobei die Lage der Rückenbeschaufelung im Bereich der Bodenscheibe des Laufrads dargestellt ist. Gut zu erkennen ist die Radialschaufel 16a auf der rechten Seite von Fig. 3, wo sie die Bodenscheibe 12 durchdringend gezeigt ist, wobei sie oberhalb der Bodenscheibe 12 als Rückenschaufel 14a erscheint.

An dieser Stelle kann man gut nachvollziehen, dass hier vom Effekt her genaugenommen zwei, jeweils ein anderes Medium fördernde Laufräder vorliegen. Das "große" Laufrad 8, welches mittels seiner Radialschaufeln 16 die über den Ventilatoreinlass 13 einströmende Förderluft durch den Radialventilator 1 fördert und das "kleine" Laufrad, welches aus der Bodenscheibe 12 und der Rückenbeschaufelung 14 besteht und die o. g. Mischluft aus Konvektionsluft und Kühlluft in Richtung der Pfeile 34 fördert.

Auf der Motorplatte 3 sitzende Leitbleche 18 übernehmen die oben näher erläuterte Steuerung der Luftströmung insbesondere im unteren Bereich des Motorgehäuses 2. Ihre Lage und die Lage von die Leitbleche 18 stützenden Versteifungsblechen 20 ist in allen drei Figuren gezeigt.

Weitere in Fig. 3 gezeigte Bauteile, welche bereits in Fig. 1 und Fig . 2 beschrieben wurden, werden im Zusammenhang mit der Fig. 3 nicht mehr näher erwähnt, da sie sich unschwer aus dem Zusammenhang erklären.

### Bezugszeichen

- 1: Radialventilator
- 2: Motorgehäuse
- 3: Motorplatte
- 4: Motor
- 5: Ventilatorgehäuse
- 6: Kühlluftkanal
- 7: Grundplatte
- 8: Laufrad
- 9: Antriebswelle
- 10: Konvektionskanal
- 11: Seitenwand
- 12: Bodenscheibe
- 13: Ventilatoreinlass
- 14: Rückenbeschaufelung
- 14a: Rückenschaufel
- 15: Gitteröffnung
- 16: Radialschaufel
- 16a: Radialschaufel
- 18: Leitblech
- 20: Versteifungsblech
- 22: Pfeil Strömungsrichtung Fördermedium z. B. Rauchgas
- 24: Pfeil Strömungsrichtung Fördermedium z. B. Rauchgas
- 26: Pfeil Strömungsrichtung Fördermedium z. B. Rauchgas
- 28: Pfeil Strömungsrichtung Fördermedium z. B. Rauchgas
- 30: Pfeil Strömungsrichtung Konvektionsluft
- 32: Pfeil Strömungsrichtung Kühlluft
- 34: Pfeil Strömungsrichtung der Mischluft aus Konvektionsluft und Kühlluft

## Patentansprüche

1. Radialventilator, insbesondere Dachventilator, welcher folgende Merkmale aufweist:
a) ein Motorgehäuse (2),
b) einen auf einer am Boden des Motorgehäuses (2) angeordneten Motorplatte (3) montierten Motor (4),
c) ein mit dem Motor (4) drehfest verbundenes außerhalb des Motorgehäuses (2) angeordneten Laufrad (8),
d) einen in das Motorgehäuse (2) mündenden Kühlluftkanal (6),
wobei
e) das Motorgehäuse (2) und der Kühlluftkanal (6) derart doppelwandig ausgebildet sind, dass ein diese ummantelnder Konvektionskanal (10) gebildet wird,
f) das Laufrad (8) eine Bodenscheibe (12) mit einer zum Motorgehäuse (2) zeigenden Rückenbeschaufelung (14) aufweist, wodurch eine Einrichtung zur radialen Ableitung von Kühlluft und Konvektionsluft gebildet wird.

2. Radialventilator nach Anspruch 1, **dadurch gekennzeichnet, dass** die Rückenbeschaufelung (14) mittels teilweise durch die Bodenscheibe (12) gesteckter Radialschaufeln (16), insbesondere Kreisbogenschaufeln gebildet wird.

3. Radialventilator nach Anspruch 1 oder 2, **dadurch gekennzeichnet, dass** um das Motorgehäuse (2) herum Leitbleche (18) zur Steuerung einer gezielten Luftführung angeordnet sind.

4. Radialventilator nach Anspruch 3, **dadurch gekennzeichnet, dass** die Leitbleche (18) mit Hilfe von Versteifungsblechen (20) gegenüber dem Motorgehäuse (2) fixiert sind.

5. Radialventilator nach einem der vorhergehenden Ansprüche, **dadurch gekennzeichnet, dass** das Motorgehäuse (2), der Kühlluftkanal (6) und der Konvektionskanal (10) als vernietete Blechkonstruktion ausgebildet sind.

6. Radialventilator nach einem der vorhergehenden Ansprüche, **dadurch gekennzeichnet, dass** die Radialschaufeln (16) mit der Bodenscheibe (12) des Laufrads (8) verschweißt sind.

## Claims

1. Radial fan, in particular roof fan, which has the following features:
a) a motor housing (2),
b) a motor (4) mounted on a motor plate (3) arranged on the base of the motor housing (2),
c) an impeller (8) arranged outside the motor housing (2) and connected non-rotatably to the motor (4),
d) a cooling air duct (6) opening into the motor housing (2),
wherein
e) the motor housing (2) and the cooling air duct (6) are designed as double-walled in such a manner that a convection duct (10), which encases them, is formed,
f) the impeller (8) comprises a backplate (12) with back blading (14) pointing towards the motor housing (2), thus forming a device for radially discharging cooling air and convection air.

2. Radial fan according to claim 1, **characterised in that** the back blading (14) is formed by means of radial blades (16), in particular curved blades, partially pushed through the backplate (12).

3. Radial fan according to claim 1 or 2, **characterised in that** baffle plates (18) are arranged around the motor housing (2) to control a targeted airflow.

4. Radial fan according to claim 3, **characterised in that** the baffle plates (18) are fixed in relation to the motor housing (2) with the help of stiffening plates (20).

5. Radial fan according to one of the preceding claims, **characterised in that** the motor housing (2), the cooling air duct (6) and the convection duct (10) are designed as a riveted sheet metal construction.

6. Radial fan according to one of the preceding claims, **characterised in that** the radial blades (16) are welded to the backplate (12) of the impeller (8).

## Revendications

1. Un ventilateur radial, en particulier un ventilateur de toiture, doté des caractéristiques suivantes :
a) un bâti moteur (2),
b) un moteur (4) monté sur une plaque de moteur (3), laquelle est disposée au fond du bâti moteur (2),
c) une roue (8), qui est reliée de manière solidaire en rotation au moteur (4) et disposée à l'extérieur du bâti moteur (2),
d) une canalisation d'air de refroidissement (6) débouchant dans le bâti moteur (2),
cependant que
e) le bâti moteur (2) et la canalisation d'air de refroidissement (6) sont dotés d'une double paroi, de façon à former une canalisation de convection (10) les enveloppant,
f) la roue porteuse (8) présente un disque de base (12) doté d'un aubage dorsal (14) orienté vers le bâti moteur (2), formant ainsi un dispositif d'évacuation de l'air de refroidissement et l'air de convection.

2. Un ventilateur radial selon la revendication n° 1, **caractérisé en ce que** l'aubage dorsal (14) est formé par des aubes radiales (16) partiellement insérées dans le disque de base (12), en particulier des aubes en arc de cercle.

3. Un ventilateur radial selon la revendication 1 ou 2, **caractérisé en ce que** des tôles de guidage (18) sont disposées autour du bâti moteur (2) pour diriger le flux d'air de façon contrôlée.

4. Un ventilateur radial selon la revendication 3, **caractérisé en ce que** les tôles de guidage (18) sont fixées par rapport au bâti moteur (2) à l'aide de tôles de renfort (20).

5. Un ventilateur radial selon une des revendications précédentes, **caractérisé en ce que** le bâti moteur (2), la canalisation d'air de refroidissement (6) et la canalisation de convection (10) sont conçus à l'aide de tôles rivetées.

6. Un ventilateur radial selon une des revendications précédentes, **caractérisé en ce que** les aubes radiales (16) sont soudées au disque de base (12) de la roue (8).
